# FASCICULE DE BREVET EUROPEEN

(11) **EP 3 700 395 B1**
(45) Date de publication et mention de la délivrance du brevet: **08.09.2021**
(21) Numéro de dépôt: 19710499.5
(22) Date de dépôt: 25.02.2019
(51) Int. Cl.: A47D 13/08, A47D 15/00, A41B 13/06

(54) **ARTICLE DE COUCHAGE POUR BÉBÉ**
BABYSCHLAFARTIKEL
BABY SLEEPING ARTICLE

(30) Priorité: 06.07.2018 FR 1856259; 28.01.2019 EP 19153868
(43) Date de publication de la demande: 02.09.2020
(73) Titulaire: Mighali, Sophia, 1205 Genève (CH)
(72) Inventeur: Mighali, Sophia, 1205 Genève (CH)
(74) Mandataire: Bugnion Genève
(86) Numéro de dépôt international: PCT/IB2019/051490
(87) Numéro de publication internationale: WO 2020/008273

(56) Documents cités:
- WO-A1-2014/125472
- WO-A1-2018/014077
- US-A1- 2013 111 661
- US-A1- 2016 051 430

## Description

La présente invention concerne un article de puériculture de type article de couchage ou coussin de couchage pour bébé et/ou nourrisson.

Dans le domaine de la puériculture et notamment des articles pour bébés et nourrissons, il existe une quantité d'articles pour aider le bébé à s'endormir, à mieux digérer et/ou trouver un sommeil réparateur.

On connait par exemple nombre de coussins dits d'allaitement ou encore boudins d'allaitement qui comprennent généralement un bourrelet périphérique destiné à maintenir le bébé en place, ces coussins ne comportent généralement pas de moyens de maintien du bébé en place, mis à part le bourrelet périphérique. Il existe également un coussin en forme de bras munis à chaque extrémité d'une main et destinés à simuler l'enveloppement dans des bras. Il existe également de simples coussins en forme de boudin replié en U destiné à contenir l'enfant. Ces coussins ne comportent généralement pas de moyens de maintien du bébé, ce qui peut générer des risques de chute notamment si le bébé est très remuant. Ils sont aussi souvent trop gros et ne rentrent pas dans les poussettes et/ou s'affaissent sous le poids du bébé, d'où au final un manque de maintien du bébé.

Il existe un coussin en forme qui est constitué par un bloc épais d'une mousse élastique, type polyuréthane, définissant un creux pour le corps et un creux pour les jambes, les deux creux étant séparés par un bourrelet central pour permettre de ramener les jambes en position fœtale. Le coussin comporte par ailleurs une bande centrale de maintien du corps, destinée à empêcher que le bébé tombe du coussin, mais qui n'empêche pas les mouvements du bébé. La forme permet également une certaine inclinaison de la tête vers le haut pour faciliter la digestion et l'endormissement. L'épaisseur du coussin de mousse est prévue pour permettre d'éviter l'affaissement sous le poids du bébé et donc de garantir une forme constante. Cependant l'épaisseur de mousse conduit à un volume élevé, et en fonction de la qualité de la mousse, à un poids potentiellement non négligeable. Un tel coussin est par ailleurs extrêmement coûteux par rapport aux autres types de coussins et ne résout pas tous les problèmes d'endormissement et de digestion d'un bébé. Un tel coussin n'est pas non plus adapté aux poussettes du fait de son volume. Par ailleurs la forte épaisseur du coussin peut poser des problèmes de basculement en cas de fortes gesticulations du bébé.

Il existe également des couvertures d'emmaillotage qui contiennent complètement le bébé et empêchent notamment les bras de sortir, mais empêchent également les jambes de bouger et se trouvent donc trop contraignantes et ne résolvent pas non plus le problème de positionnement correct du nouveau-né ni de digestion difficile.

La demande de brevet WO2014125472A1 concerne une literie pour un bébé prématuré comprenant un matelas sur lequel le bébé repose et deux coussins allongés dont une partie centrale est rattachée au matelas et les extrémités sont libres ; de sorte que les deux zones attachées des coussins procurent au bébé prématuré un sentiment de sécurité par les bords qu'ils constituent alors que les extrémités libres des coussins peuvent être disposée librement autour du bébé. Le matelas peut être associé à un drap qui enveloppe simplement le matelas (figure 9). Une telle literie est adaptée en complément d'une couveuse ou un lit en apportant plus de confort et de sécurité pour le maintien du bébé. Toutefois, elle n'est pas conçue pour transmettre de la chaleur.

La demande WO2018014077 concerne une pochette médicale pour nouveau-né comprenant une surface de base sur laquelle repose le nouveau-né, une portion incurvée dont un fond pour le maintien des jambes et deux extrémités libres opposées pour le maintien de la tête. De plus, des sangles latérales sont prévues pour immobiliser le nouveau-né sur la base. Un tel ensemble a pour but de maintenir le nouveau-né dans une position adaptée à son bon développement en réduisant les contraintes notamment sur la colonne et la région de la tête du nouveau-né.

Le modèle d'utilité CN202143691U concerne une literie notamment pour être utilisé dans une couveuse qui comprend un matelas de forme écliptique se prolongeant d'un côté par un coussin repose-tête et un rebord de protection comprenant deux extrémités qui peuvent être reliées par des lacets.

L'état de la technique ne propose pas de solution satisfaisante permettant à la fois de maintenir le bébé au chaud et dans une position confortable notamment favorisant l'endormissement.

Le but de la présente invention est de remédier à ces inconvénients.

Un but de la présente invention est de fournir un article de puériculture pour bébé et/ou nourrisson qui soit compact, peu coûteux, chauffant et aide efficacement à l'endormissement et/ou à la digestion du bébé.

Un but est notamment de fournir un article de puériculture qui soit facilement transportable et/ou adaptable à différents formats, lit, poussette, etc.

Un autre but est que le bébé soit maintenu au chaud efficacement en place dans la bonne position de sommeil et de digestion.

Un autre but est que le bébé soit maintenu en place sans risque de basculement.

Ce ou ces buts sont atteints selon les revendications qui suivent.

L'invention est définie selon la revendication 1 et plus spécifiquement par les revendications dépendantes.

L'article de couchage pour bébé selon l'invention comporte une base souple de préférence sensiblement inextensible, sensiblement aux dimensions du bébé à recevoir, cette base étant munie d'un bourrelet solidaire de ladite base et s'étendant sur au moins une partie de sa périphérie, le bourrelet étant muni d'une extrémité libre apte à être rabattue sur l'estomac du bébé.

Selon un mode de réalisation, l'extrémité libre du bourrelet est munie d'un lest. Par ailleurs le bourrelet est apte à servir d'appui à la tête et/ou aux jambes du bébé.

De cette façon, le bébé est maintenu périphériquement par le bourrelet qui permet à la fois de surélever sa tête et les jambes et l'extrémité libre, lestée, du bourrelet applique sur son estomac un poids ayant la double fonction de faciliter sa digestion et d'aider à avoir un sommeil profond plus durable.

Selon l'invention le bourrelet contient un boudin.

Le boudin est un boudin chauffant, restituant par effet d'inertie de la chaleur accumulée lors d'une étape de chauffage du boudin. Le boudin est conçu pour accumuler la chaleur par un moyen externe de chauffage.

Le bourrelet peut avoir une section transversale circulaire.

Le bourrelet peut être solidaire du fond de manière détachable. Des moyens de connexion amovibles du bourrelet au fond souple peuvent être par exemple : un dispositif de fermeture éclair, des boutons, des boutons pressions, un dispositif de crochets et boucles textiles du type velcro. Ces moyens peuvent être réparti sur au moins une partie de la longueur du bourrelet.

Le bourrelet contient un boudin de forme complémentaire au bourrelet configuré pour être chauffé, en particulier pour recevoir de la chaleur et la restituer progressivement. La chaleur permet de donner au bébé une sensation sécurisante et propice à l'endormissement et à la digestion.

De préférence, le boudin chauffant s'étend dans la seconde extrémité libre. Ainsi, une partie au moins de la chaleur est transmise sur la partie du bébé sur laquelle l'extrémité libre est en appui. De préférence, le boudin s'étend sur toute la longueur du bourrelet.

De préférence, le boudin est amovible.

Le boudin peut être contenu dans une enveloppe du bourrelet. Le boudin peut être détachable de l'enveloppe du bourrelet, L'enveloppe peut être munie sur toute sa longueur d'une ouverture refermable. Cette ouverture permet de faire passer le boudin. L'enveloppe peut comprendre un moyen de fermeture rapide tel qu'une fermeture éclair, un boutonnage, des boutons pressions ou tout moyen équivalent. L'enveloppe peut être faite en matière(s) textile(s) telle que coton, lin, synthétique ou combinaison Ainsi, l'enveloppe assure un contact hygiénique avec le bébé et une protection thermique.

Selon un mode de réalisation, le boudin est subdivisé en portions de boudin. Cette construction permet de garantir que le boudin reste en forme et en place et que par exemple, il ne s'affaisse pas sous le poids du bébé, l'article garde donc toujours la forme voulue.

A noter que le boudin peut être fait en plusieurs parties séparées ou reliées entre elles. Le bourrelet peut aussi être fait de plusieurs portions séparées. ; chaque portion de bourrelet pouvant recevoir une portion du boudin.

Le boudin s'étend dans l'extrémité libre, de préférence sur toute la longueur du bourrelet.

Le boudin est préférablement configuré pour accumuler la chaleur par rayonnement, conduction ou convection. De préférence, le boudin est préférablement configuré pour accumuler la chaleur par rayonnement microondes ou par conduction. Ainsi, le boudin peut être facilement réchauffé dans un four à microondes ou sur un radiateur.

De préférence, le boudin est une bouillote sèche.

Le boudin peut être micro-ondable.

Le boudin chauffant contient des éléments chauffants configurés pour emmagasiner de la chaleur et restituer progressivement cette chaleur ; ces éléments étant organiques de préférence choisis parmi des graines de lin, graines de riz, d'orge, de blé, les lentilles, les pépins de raisins, pois, graines de lupin, pois-chiche, noyaux de fruits (par exemple noyaux des cerises), plantes séchées (par exemple, fleurs de lavande), autres légumes secs et autres graines de céréales (par exemple épeautre, colza, etc.) ou inorganiques de préférence choisis parmi des billes ou petits bouchons d'argile, de silicone, de canne à sucre, de plastique, de céramique, de verre, du sable et combinaisons ou toute autre matière organique ou inorganique capable d'accumuler et restituer de la chaleur.

Le boudin peut contenir une housse en tissus pour maintenir les éléments chauffants à l'intérieur sous forme d'une ou plusieurs masses d'éléments.

Toutefois, le boudin peut aussi être une bouillote à eau. Le boudin peut ainsi contenir une poche souple étanche au liquide munie d'au moins une entrée fermée de manière amovible par un bouchon et/ou une valve.

Selon l'invention, l'article comporte un lange d'emmaillotage du bébé, ce lange permet d'emmailloter le bébé et de le maintenir dans la bonne position fœtale propice à l'endormissement, il permet par ailleurs de garantir que le bébé ne bascule pas. Le lange d'emmaillotage peut être en position centrale ou être indépendant de la base souple.

Selon l'invention, le lange d'emmaillotage a une forme allongée et dont la largeur se réduit en direction des extrémités dans une direction transversale ; ledit lange comprenant deux trous de passage de bras distants sensiblement alignés dans la direction transversale. Le lange comprend aussi préférentiellement un passage distant des trous de passage de bras dans une direction longitudinale et qui est configuré pour former un passant pour l'une des extrémités dudit lange.

Selon l'invention, l'article comporte une couverture disposée à au moins une extrémité de la base. La couverture est configurée pour couvrir les extrémités libres du bourrelet et au moins partiellement la base souple. La couverture comprend au moins une portion configurée pour recouvrir les extrémités libres du bourrelet et au moins une partie de la base souple.

Ainsi, la couverture peut être rabattue sur le corps du bébé pour assurer un complément de chaleur. L'efficacité du chauffage produit par le bourrelet chauffant peut ainsi être maintenu plus longtemps.

Les éléments chauffants du boudin de préférence s'étendent dans les extrémités libres servent de lest dans le bourrelet.

La couverture peut former un sac relié à la base. Il peut comprendre des fermetures latérales amovibles comme des fermetures éclairs. On pourra prévoir que les dimensions de la couverture soient prévues de façon à ne pas couvrir le visage pour des raisons de sécurité.

Selon un autre mode de réalisation, la couverture comporte deux trous aptes à coopérer avec des liens souples issus de la base, cette disposition permet, par le nouage des liens après rabat de la couverture, de garantir que la couverture reste en place sur le bébé et le maintienne en place durant toutes les phases de sommeil, permettant notamment un sommeil profond et réparateur.

Selon un mode de réalisation, la couverture a un volume évolutif permettant son adaptation à la morphologie et/ou l'âge du bébé afin de réduire les déperditions thermiques. Pour cela, la couverture comprend un bord inférieur rabattable et des premiers moyens de fixation disposés sur ou à proximité dudit bord coopérant avec une série de moyens de fixation complémentaires disposés sur un fond de ladite couverture du côté opposé à la base souple et à différentes distances dudit bord de façon à permettre un ajustement du volume de la couverture. Par exemple, les premiers et seconds moyens de fixation sont des moyens d'attache rapide comme des boutons-pressoir, ou un dispositif de crochets et boucles textiles du type velcro ou des ensembles de boutons et fentes ou boucles ou tout autre moyen d'attache rapide équivalent.

Selon un autre aspect possible, le bourrelet comprend une seconde extrémité libre laquelle est dimensionnée pour pouvoir être rabattue sur la base pour servir de rehausseur des jambes du bébé.

La couverture est aussi configurée pour recouvrir ladite seconde extrémité libre du bourrelet.

La seconde extrémité libre est préférablement occupée par le boudin chauffant. Ainsi, une fois mises en place, les deux extrémités libres sont capables de restituer la chaleur de manière homogène autour du bébé.

La seconde extrémité libre peut être fixée sur le fond à l'aide de moyens de connexion amovibles.

De préférence, la seconde extrémité libre comprend au moins un premier moyen de connexion amovible et la base souple comprend une série de seconds moyens de connexion amovible complémentaires du premier moyen ; les seconds moyens étant distribués sur un côté du fond de la base souple et à distance l'un de l'autre de manière à permettre de régler la hauteur de l'attache de l'extrémité libre sur la base en fonction de la grandeur du bébé. Par exemple, le premier moyen de connexion et les seconds moyens de fixation sont des moyens d'attache rapide comme des boutons-pressoir, ou velcro ou des ensembles de boutons et fentes ou boucles ou tout autre moyen d'attache rapide équivalent.

Le dispositif peut être inséré dans un sac de portage ou une petite valise tel qu'un sac en tissu de fibres naturelles par exemple munie d'anses pour le portage et d'une fermeture amovible.

Au final, l'article selon l'invention combine les avantages des coussins avec bourrelets, langes d'emmaillotage, tout en apportant d'autres fonctionnalités permettant de remédier aux inconvénients de l'art antérieur et de faciliter un endormissement profond et durable du bébé.

D'autres caractéristiques et avantages de la présente invention seront mis en évidence à l'aide de la description qui suit d'au moins un exemple d'exécution non limitatif, en référence au dessin schématique annexé dans lequel :
- La figure 1 est une vue schématique en perspective d'un exemple de réalisation de l'article de couchage selon l'invention avec bébé mis en place dedans ;
- La figure 2 est une vue similaire à la figure 1 de l'article de couchage replié et sans le bébé ;
- La figure 3 est une vue schématique en perspective éclatée de l'article des figures 1 et 2 selon l'invention ;
- La figure 4 est une vue en perspective montrant plus particulièrement la base ;
- La figure 5 est une vue de côté en perspective montrant le boudin du bourrelet;
- La figure 6 est une vue en perspective montrant l'article déplié ;
- La Figure 7 est une vue en perspective montrant le début de mise en place et d'emmaillotage du bébé ;
- La figure 8 est une vue de côté montrant une autre étape de mise en place du bébé ;
- La figure 9 est une vue schématique de dessus similaire à la figure 1 montrant une dernière étape de mise en place du bébé ;
- La figure 10 est une vue schématique en perspective d'un autre exemple de réalisation de l'article de couchage selon l'invention ;
- La figure 11 est une vue schématique en perspective selon la figure 10 avec un bébé en position ;
- La figure 12 est une vue de dos de l'article de couchage de la figure 10 avec la couverture à volume maximal ;
- La figure 13 est une vue de dos de l'article de couchage de la figure 10 avec la couverture en partie retournée et fixée de manière amovible pour réduire le volume ;
- La figure 14 est une vue de profil du lange d'emmaillotage selon une variante de réalisation ;
- La figure 15 est une vue schématique du positionnement du bébé sur le lange d'emmaillotage pour un emmaillotage bras compris ;
- La figure 16 est une vue schématique du bébé emmailloté par le lange de la figure 14 selon la position de la figure 15 ;
- La figure 17 est une vue schématique du positionnement du bébé sur le lange d'emmaillotage pour un emmaillotage bras en dehors ;
- La figure 18 est une vue schématique du bébé emmailloté par le lange de la figure 14 selon la position de la figure 17 ;
- La figure 19 est une vue de face de l'article de couchage de la figure 10 avec la couverture à volume maximal en position ouverte ;
   La figure 20 est une vue de face de l'article de couchage de la figure 10 avec la couverture à volume maximal en position de recouvrement.

Dans la description on désignera par bébé tout petit enfant et notamment nouveau-né, nourrisson apte à utiliser l'article de couchage 1 selon l'invention.

Ainsi que le montrent les figures 1 et 2, l'article de couchage se présente sous la forme d'une sorte de coussin souple comportant une base 10 avec un fond souple 11 servant de référentiel et sur lequel sont fixés tous les éléments de l'article 1 et notamment un bourrelet 20 périphérique, un lange d'emmaillotage 40, une couverture 50 et des liens de fixations 13 aptes à coopérer avec la couverture 50 ainsi qu'on le verra plus loin.

Comme le montre plus particulièrement la figure 3, le fond 11a une forme sensiblement en forme d'ovale ou rectangle aux extrémités arrondies dont les dimensions correspondent à celle du bébé, enfant à recevoir, en l'occurrence on peut prévoir des dimensions de 32cm x 22cm pour un nouveau-né de taille moyenne. Dans l'exemple, le fond 11 est très plat et est constitué par un textile tel que du coton, coton biologique, laine d'alpaga, laine mérinos, peau de mouton, chanvre et lin, etc. Un fond en laine présente l'avantage d'être chaud et à la fois respirant. Un fond en chanvre ou en lin sera plus frais ce qui peut être intéressant en été ou sous des températures chaudes. Il est notamment en textile tissé, de façon à être inextensible, servir de référence et garantir la forme finale de l'ensemble. Selon le cas un textile plus extensible, type jersey pourrait être prévu. Ce fond pourra selon le cas et l'application prévue être en un matériau plus épais, et comporter par exemple une couche de mousse.

Sur ce fond 11 est fixé par une couture 12, sur quasiment toute la périphérie un bourrelet 20. En fait le bourrelet est fixé le long du fond 11 depuis une extrémité inférieure latérale 11a jusqu'à une partie 11b, située à peu près en zone médiane de la base et disposée du même côté que l'extrémité latérale par rapport à un axe de symétrie AA'. On notera que la partie inférieure 11c du fond peut être sensiblement droite, tandis que la partie supérieure 11d est plus arrondie. Bien entendu, le fond 11 peut avoir des formes différentes selon les modes de réalisation. Le bourrelet 20 se prolonge par ailleurs au-delà de la zone de fixation de la partie médiane 11b par une extrémité libre 25 de longueur correspondant sensiblement à la largeur de la base de façon à pouvoir être rabattue sur toute la largeur de celle-ci.

Le bourrelet 20 se présente sous la forme d'un long cylindre en textile rembourré de section transversale sensiblement circulaire. Le bourrelet 20 peut être muni sur toute sa longueur d'une ouverture longitudinale 21 fermée par exemple par une fermeture à glissière 22. On peut envisager d'autres modes de fermeture de l'ouverture longitudinale 21 et par exemple une fermeture par boutons, boutons pression, système auto agrippant du type connu sous la dénomination commerciale velcro etc.

L'enveloppe du bourrelet 20 est en matériau textile tel que du coton, coton biologique, chanvre, lin, etc. A l'intérieur de l'enveloppe du bourrelet 20 est logé un boudin 30 de forme également allongée dont le volume correspond au volume intérieur de l'enveloppe du bourrelet 20. Ce boudin 30 a donc également sensiblement la forme d'un long cylindre et est subdivisé en portions de boudin 32 par des coutures ou liens 33. Le boudin 30 comporte une enveloppe extérieure 31 en tissu extensible par exemple de type jersey. Il est ainsi plus confortable et s'adapte mieux à la forme du bébé. A l'intérieur de cette enveloppe textile 31 du boudin 30 sont logées des graines ou autres éléments chauffants similaires susceptibles d'emmagasiner la chaleur et de la restituer progressivement, tels que des éléments organiques telles que des graines de lin, graines de millet, de colza, épeautre, grains de riz, orge, blé, lentilles, pépins de raisin, noyaux de cerise, de canne à sucre ou des éléments inorganiques de préférence choisis parmi des billes ou bouchons d'argile, de silicone, de plastique, de céramique, de verre, du sable ou équivalents. Le boudin 30 peut donc être enlevé facilement de l'enveloppe du bourrelet 20, et être chauffé en le mettant par exemple dans un four à micro-ondes. Selon un exemple de réalisation, le boudin est rempli à l'aide de graines de lin, porté à la température de 42° par chauffage d'environ une minute 30 au micro-ondes. Il peut ensuite restituer cette chaleur progressivement au bébé, la propre chaleur du bébé entretenant également la chaleur. Les graines, en particulier celles de légumes secs tels que riz, lentilles graines telles que pépins de raisin, ont une certaine densité, en conséquence le boudin ainsi constitué est relativement dense et lourd, il reste en place et ne s'affaisse pas sous le poids du bébé. Ainsi, les éléments chauffant peuvent servir de lest dans le bourrelet.

Ainsi que précédemment expliqué, le boudin 20 est relié (notamment par couture 12) au fond 11 de la base 10 sur quasiment toute la périphérie du coussin. Cependant, une extrémité libre 25 bourrelet du bourrelet 20 reste non fixée à la base 10 et s'étend donc librement par rapport à celle-ci. Ainsi qu'on le verra plus loin, cette extrémité libre peut alors être rabattue sur une partie du corps du bébé et notamment l'estomac de celui-ci afin de d'exercer sur cette partie un certain poids et améliorer la digestion du bébé. Cette extrémité libre 25 du bourrelet et donc l'extrémité correspondante du boudin 30 pourra éventuellement être lestée pour améliorer encore l'efficacité de l'effet lestage sur l'estomac du bébé. Selon un mode de réalisation le poids du boudin 30 est par exemple d'environ de 1,9 kg avec du riz en rembourrage et le poids de son extrémité de lest est d'environ 400 grammes.

Dans l'exemple représenté le bourrelet 20 est le boudin et par conséquent le boudin 30, ont une dimension transversale à peu près constante d'environ 8 cm. L'épaisseur (dimension transversale) du boudin est prévue de façon à permettre une légère surélévation de la tête du bébé et de ses jambes, cette surélévation étant favorable à un endormissement et une meilleure digestion. Cette épaisseur constitue également une barrière latérale pour le corps de celui-ci, afin d'éviter tout risque de chute du bébé. La forte densité des graines de rembourrage (notamment graines de riz ou pépins de raisin) ou autres constituants de boudin, ainsi que la subdivision dudit boudin en portions de boudin 32, contribuent par ailleurs à empêcher l'affaissement du bourrelet sous le poids du bébé et favorisent donc le confort. Par ailleurs le maintien en forme dudit bourrelet garantit la fonction barrière de celui-ci.

La couverture 50 est fixée à son extrémité supérieure 51 par exemple par couture au fond 11 de la base 10. Cette couverture 50 est en un matériau doux et chaud tel que par exemple laine polaire, laine mérinos, alpaga, coton biologique, chanvre, lin, etc. Cette couverture a une forme sensiblement rectangulaire, elle peut être également de forme ovale ou autre, l'essentiel étant qu'elle soit de dimensions et notamment d'une longueur suffisante pour couvrir à la fois le fond 11 et pouvoir être rabattue sur le corps du bébé, comme représenté sur la figure 9, par exemple. Selon un mode de réalisation les dimensions de la couverture sont prévues de façon à ne pas couvrir le visage du bébé lorsqu'elle est rabattue, pour des raisons de sécurité.

La couverture est configurée pour recouvrir ainsi les parties libres 25, 26 du bourrelet en contact avec le corps du bébé. Ces parties libres ainsi bien isolées de l'extérieur peuvent restituer plus longtemps la chaleur accumulée lors du chauffage préalable du boudin.

On pourra selon le cas prévoir que la couverture ne soit fixée qu'à l'extrémité inférieure ou dans une autre partie de la base. On pourra également prévoir que la couverture soit fixée de façon amovible par boutons ou boutons pressions ou autres.

Cette couverture 50 comporte par ailleurs deux ouvertures 52 destinées à coopérer avec des liens souples 13 fixés sur chaque côté du fond 11 par des coutures 13a et destinés à permettre un maintien en place de la couverture 50 sur le bébé une fois celui-ci positionné sur le coussin ainsi qu'on le verra plus loin.

Le lange d'emmaillotage 40 a une forme très allongée et sensiblement rectangulaire, définissant une partie centrale 41 à peu près rectangulaire destinée à être fixée sur le fond 11 de la base par des coutures 41a, et deux parties latérales 42 de forme légèrement triangulaires, et effilées à leurs extrémités libres 42a et s'étendant de part et d'autre de la partie centrale 41. Ce lange 40 pourra également être fixé sur la base de façon amovible au moyen de boutons pressions ou boutons.

Les figures 7, 8, 9 et 1 illustrent le premier mode d'utilisation de l'article de couchage ou coussin selon l'invention.

Tout d'abord, le boudin 30 est extrait du bourrelet 20 par l'ouverture 21. Il est porté à la température désirée, par exemple entre 40 et 43° C, par mise en place dans un four à micro-ondes. Il est ensuite remis en place à l'intérieur du bourrelet 20 et l'ouverture 21 de celui-ci fermée. Le bébé est alors positionné sur l'article de couchage 1 de façon que sa tête repose sur extrémité supérieure du bourrelet 20 et ses pieds sur l'extrémité inférieure dudit bourrelet 20 comme montré aux figures 7 et 8. Ensuite le bébé est emmailloté à l'aide du lange 40. Pour ce faire, les extrémités 42 du lange sont rabattues sur le haut du corps du bébé, elles sont ensuite passées sous les jambes puis repassées dessus et enfin nouées par un nœud 43 afin d'assurer un emmaillotage confortable et sûr du bébé.

L'extrémité libre 25 du bourrelet est ensuite rabattue sur l'estomac du bébé comme montré à la figure 8 afin de garantir la bonne digestion du bébé. Enfin la couverture 50 est également rabattue sur le bébé de façon à maintenir celui-ci bien au chaud. Comme montré à la figure 8, les extrémités des liens 13 sont préalablement introduites dans les ouvertures 52 de la couverture et, et une fois celle-ci en place sur le bébé, elles sont nouées en un nœud 53, pour aboutir au résultat montré à la figure 1.

Au final, grâce à la combinaison du lange d'emmaillotage 40 et du bourrelet 20, le bébé est maintenu dans une position fœtale avec la tête légèrement relevée et les jambes regroupées, il est maintenu bien au chaud dans cette position grâce à la chaleur diffusée par le boudin 30 rempli de graines chauffantes et libérant progressivement leur chaleur, ainsi que par la couverture 50 qui reste bien en place et ne risque pas de glisser grâce aux liens de maintien 13. De plus, l'extrémité libre 25 du bourrelet exerce une légère pression, chaude, sur son estomac et facilite donc sa digestion.

Enfin, le bébé est maintenu de façon sûre sur le coussin par le lange d'emmaillotage. On notera également que la structure plane, et basse du fond 11 associée au bourrelet périphérique 20 évite tout risque de basculement du bébé contrairement aux coussins épais décrits précédemment.

Les figures 10 à 20 illustrent un second mode de réalisation d'un article de couchage selon l'invention.

Sur les figures 10 et 11, l'article comprend une base 10 comprenant un fond 11 ainsi qu'un bourrelet 20 lequel est fixé sur la partie supérieure 11d du fond et sur les parties latérales 11b de façon à libérer deux extrémités libres 25, 26. La seconde extrémité libre 26 peut comprendre un moyen de connexion amovible comme une attache rapide telle qu'un bouton de pression ou autre. Le moyen de connexion peut être disposé sur la face du côté de la base (comme le montre le pointillé). Le fond 11 comprend sur un côté, une série de moyens de connexion 14 complémentaire au moyen de connexion 27. Ces moyens de connexion 14 peuvent être formés de boutons de pression 14a, 14b, 14c, 14d, 14e disposés le long du fond et de manière distribuée à distance constante ou variable. Ainsi, ces moyens de connexion 27, 14 forment un moyen d'ajustement de la position repliée de l'extrémité libre pour le rehaussement des jambes du bébé comme le montre la figure 11. La première extrémité libre 25 est quant à elle utilisée comme dans le mode de réalisation précédent à savoir pour appuyer sur le ventre du bébé.

Selon un aspect possible illustré aux figures 12 et 13, l'article de couchage comprend une couverture 50 reliée au fond 11 et formant en partie la base souple 10. La couverture comprend ainsi une couche arrière sur laquelle est reliée le fond 11 et une couche frontale de recouvrement d'une partie au moins du bourrelet (Fig. 20). Dans cet exemple, la couverture est configurée comme un sac de type « nid d'ange ». La couverture peut être cousue comme par une couture 54 au fond 11 de la base et sur sa face opposée à la face de réception du bébé ou comprenant le bourrelet. La couverture peut comprendre une portion de fermeture éclair 55, 56 afin de faciliter le recouvrement du bébé.

Le sac formant la couverture peut être de volume ajustable. Ainsi la couverture comprend un bord inférieur 57 rabattable et qui peut être fixé par des moyens de connexion amovible comme par des attaches rapides sur une partie médiane 58 de la couverture. En particulier, la couverture peut comprendre des premiers moyens de fixation 59a, 59b disposés sur ou à proximité dudit bord inférieur 57 coopérant avec au moins une paire de moyens de fixation complémentaires 58a, de préférence plusieurs paires 58a, 58b disposées sur le fond de ladite couverture. Lorsque plusieurs paires sont prévues, elles sont disposées à distance variable du bord inférieur 57 afin de permettre un ajustement du sac selon différents volumes possibles. La figure 13 illustre un exemple de restriction du volume du sac de la couverture par engagement des moyens du bord 59a, 59b avec la première paire de moyens de connexion 58a. Ainsi, le volume peut être adapté à la taille du bébé afin de réduire les déperditions de chaleur.

Les figures 14 à 18 présente un lange d'emmaillotage 40 faisant partie de l'article de couchage. Le lange d'emmaillotage 40 a une forme allongée en direction des extrémités dans une direction transversale T. De plus le lange a une largeur (ou longueur dans la direction longitudinale L) qui se réduit en direction des extrémités transversales du lange 43, 44 de manière à faciliter le pliage et la réalisation des nœuds. Le lange peut comprendre au moins deux trous de passage de bras 45, 46 distants et sensiblement alignés dans la direction transversale T. La distance entre les trous est de l'ordre de 10 à 20 cm environ. Enfin, un passage 47 est prévu distant des trous dans une direction longitudinale L. De préférence, ce passage 47 est distant du second trou 46 d'une distance de l'ordre de 5 à 10 cm environ. Ce passage est ainsi configuré pour former un passant pour l'une des extrémités 43, 44 dudit lange.

Le linge d'emmaillotage ainsi réalisé a pour intérêt de pouvoir prendre deux configurations possibles d'emmaillotage ; l'une représentée aux figures 15 et 16 pour l'emmaillotage des bras du bébé ; l'autre représentée aux figures 17 et 18 pour le passage libre des bras. Ainsi dans la configuration de la figure 15, le lange est positionné relativement au bébé pour que le passage du passant soit au-dessus des trous de passage des bras et que les bras de passage se situent en dessous des mains du bébé. De la sorte, il est possible de réaliser un emmaillotage en gardant les bras prisonniers du lange comme le montre la figure 16. Dans la seconde configuration (figure 17), le lange est retourné avec les trous de passage des bras 45, 46 au niveau des bras du bébé. Dans ce cas, l'emmaillotage permet de faire ressortir les bras du lange.

Le bébé ainsi emmailloté peut-être disposé sur la base comme à la figure 11 puis la couverture peut être replié sur le corps du bébé et son volume éventuellement ajusté comme sur la figure 13.

La figure 19 montre l'article de couchage lorsque la couverture est en position d'ouverture ; les moyens de connexion amovibles (fermeture éclair 55) étant désolidarisés. Cette position peut être adoptée si la température ambiante est élevée notamment en été, si la pièce dans laquelle se trouve le bébé est surchauffée et/ou si l'état de santé du bébé l'impose. Le lange 43 amovible peut être rajouté au besoin.

La figure 20 montre l'article de couchage lorsque la couverture est en position de protection ou de couverture ; les moyens de connexion amovibles (fermeture éclair 55) étant solidarisés. La couverture forme une poche ou un sac ne laissant apparaître que la tête, voire une partie du buste si le bord supérieur de couverture est rabattu. La portion ou couche frontale de la couverture couvre au moins les extrémités libres 25, 26 du bourrelet de sorte que les déperditions thermiques sont réduites et la chaleur apportée par ces extrémités en contact avec le bébé est restituée plus longtemps.

Au final, on obtient un article de couchage très facile d'utilisation, évolutif et répondant à tous les besoins d'un bébé ayant du mal à s'endormir :
- besoin de sécurité,
- besoin de chaleur,
- besoin de maintien dans une position déterminée étend à la fois à retrouver la position fœtale dans le corps de la maman, et à faciliter la digestion,
- besoin d'un certain poids sur l'estomac qui influe à la fois sur la digestion mais permet également de conserver un sommeil profond pendant une certaine durée.

Par ailleurs cet article de couchage est sûr puisque le bébé est maintenu fermement dans la position souhaitée grâce au lange d'emmaillotage fixé sur la base, la couverture est maintenue bien en place, grâce aux liens noués, et ne risque pas de s'enlever pendant le sommeil même si le sommeil est agité et/ou de remonter sur le visage du bébé, ce qui augmente à la fois le confort et la sécurité, et de plus l'article de couchage ne risque pas de basculer étant donné le poids du boudin, l'emmaillotage du bébé et la position basse de celui-ci.

Bien entendu la présente invention n'est pas limitée au seul mode de réalisation décrit ci-avant à titre d'exemple non limitatif mais en englobe tous les modes de réalisation similaires ou équivalents.

C'est ainsi que les matériaux pourraient être différents, des formes légèrement différentes pourraient éventuellement être envisagées pour le boudin et la base, par exemple le boudin pourrait avoir une section transversale non pas circulaire mais ellipsoïdale ou rectangulaire.

La couverture 50 pourrait également être fixée de façon amovible au fond et n'être par exemple fixée que par des liens. De même le lange pourrait également être fixé de façon amovible.

Par ailleurs l'ensemble est souple et léger, et peut être facilement transporté et changé de place, mis dans une poussette.

L'amovibilité du boudin permet de le changer facilement et/ou de laver l'ensemble sans abimer celui-ci.

## Revendications

1. Article de couchage pour bébé comportant une base souple (10), de dimensions correspondant sensiblement aux dimensions du bébé à recevoir, cette base (10) comprenant un fond (11) et un bourrelet (20) solidaire du fond (11) et s'étendant sur au moins une partie de la périphérie de la base (10), le bourrelet (20) étant muni d'au moins une extrémité libre (25) apte à être rabattue sur l'estomac du bébé, ledit article de couchage pour bébé comportant une couverture (50) reliée à au moins une extrémité de la base (10) recouvrant au moins ladite extrémité libre (25) du bourrelet (20), le bourrelet (20) contient un boudin (30) configuré pour être chauffé de façon à accumuler de la chaleur pour ensuite la restituer progressivement, **caractérisé en ce qu'**il comporte un lange (40) d'emmaillotage du bébé en position centrale ou indépendant de la base souple (10), le lange (40) d'emmaillotage a une forme allongée et dont la largeur se réduit en direction des extrémités (42) dans une direction transversale ; ledit lange (40) comprenant deux trous (45,46) de passage de bras du bébé distants sensiblement alignés dans la direction transversale et un passage (47) distant des trous (45,46) dans une direction longitudinale et configuré pour former un passant pour l'une des extrémités (43,44) dudit lange (40).

2. Article de couchage pour bébé selon la revendication 1 **caractérisé en ce que** l'extrémité libre (25) du bourrelet est lestée.

3. Article de couchage pour bébé selon la revendication 1 ou 2 **caractérisé en ce que** le boudin chauffant (30) est amovible.

4. Article de couchage pour bébé selon l'une quelconque des revendications 1 à 3, caractérisé en ce le boudin chauffant s'étend dans l'extrémité libre (25) du bourrelet.

5. Article de couchage pour bébé selon l'une quelconque des revendications 1 à 4 **caractérisé en ce que** le boudin (30) est de forme complémentaire au bourrelet (20) et est contenu dans une enveloppe du bourrelet (20).

6. Article de couchage pour bébé selon l'une quelconque des revendications précédentes **caractérisé en ce que** le boudin (30) est subdivisé en portions de boudin (32).

7. Article de couchage pour bébé selon l'une quelconque des revendications précédentes **caractérisé en ce que** le boudin est une bouillote sèche ou à eau.

8. Article de couchage pour bébé selon l'une quelconque des revendications précédente **caractérisé en ce que** le boudin chauffant (30) contient des éléments chauffants configurés pour emmagasiner de la chaleur et restituer progressivement cette chaleur ; ces éléments étant organiques de préférence choisis parmi des graines de lin, graines de riz, d'orge, de blé, les lentilles, les pépins de raisins, pois, graines de lupin, pois-chiche, noyaux de fruits, plantes séchées, canne à sucre, autres légumes secs, autres graines de céréales ou inorganiques de préférence choisis parmi des billes ou petits bouchons d'argile, de silicone, de plastique, de céramique, de verre, du sable et toutes combinaisons.

9. Article de couchage pour bébé selon l'une quelconque des revendications précédentes **caractérisé en ce que** le bourrelet (20) est muni sur toute sa longueur d'une ouverture (21) refermable.

10. Article de couchage pour bébé selon l'une quelconque des revendications précédentes **caractérisé en ce que** la couverture (50) est disposée à une extrémité de la base (10) ou forme un sac relié à la base.

11. Article de couchage pour bébé selon l'une quelconque des revendications précédentes **caractérisé en ce que** la couverture (50) comporte deux ouvertures (52) aptes à coopérer avec des liens souples (13) issus de la base (10).

12. Article de couchage pour bébé selon la revendications 1 à 11 **caractérisé en ce que** la couverture (50) comprend un bord inférieur (57) rabattable et des premiers moyens de fixation disposés sur ou à proximité dudit bord coopérant avec une série de moyens de fixation complémentaires disposés sur un fond de ladite couverture du côté opposé à la base souple (10) et à différentes distances dudit bord de façon à permettre un ajustement du volume de la couverture.

13. Article de couchage pour bébé selon l'une quelconque des revendications précédentes **caractérisé en ce que** le bourrelet (20) comprend une seconde extrémité libre (26) laquelle est dimensionnée pour pouvoir être rabattue sur la base pour servir de rehausseur des jambes du bébé.

14. Article de couchage pour bébé selon la revendication 13, **caractérisé en ce que** le boudin chauffant s'étend dans la seconde extrémité libre (26).

15. Article de couchage pour bébé selon la revendication 13 ou 14, **caractérisé en ce que** la seconde extrémité libre (26) comprend un moyen de fixation détachable pour la fixer sur le fond (11) de manière amovible en position rabattue sur la base.

16. Article de couchage pour bébé selon la revendications 13, 14 ou 15 **caractérisé en ce que** la couverture (50) est configurée pour recouvrir ladite seconde extrémité libre (26) du bourrelet (20) en position rabattue de ladite seconde extrémité libre (26).

17. Article de couchage pour bébé selon l'une quelconque des revendications 13 à 16, **caractérisé en ce que** la seconde extrémité libre (26) comprend au moins un premier moyen de connexion amovible et la base souple comprend une série de seconds moyens de connexion amovible complémentaires (14, 14a, 14b, 14c, 14d) du premier moyen ; les seconds moyens étant distribués sur un côté du fond (11) de la base souple (10) et à distance l'un de l'autre de manière à permettre de régler la hauteur de l'attache de l'extrémité libre (26) sur la base souple (10) en fonction de la grandeur du bébé.

18. Article de couchage pour bébé selon l'une quelconque des revendications 13 à 17, **caractérisé en ce que** le bourrelet (20) est fixé sur la partie supérieure (11d) et sur les parties latérales (11b) du fond (11) de façon à libérer deux extrémités libres (25, 26).

19. Article de couchage pour bébé selon l'une quelconque des revendications 13 à, 18, **caractérisé en ce que** l'une au moins des deux extrémités libres comprend un moyen de fixation détachable complémentaire d'au moins un moyen de connexion du fond (11) pour fixer l'extrémité libre sous les jambes du bébé pour servir de rehausseur des jambes du bébé.

20. Article selon l'une quelconque des revendications 13 à 19, **caractérisé en ce que** la couverture (50) est configurée pour recouvrir entièrement la seconde extrémité libre (26) en position rabattue.

21. Article selon la revendication 20, **caractérisé en ce que** la couverture comprend au moins une couche frontale de recouvrement reliée à la base (10) qui est rabattable sur les extrémités libres (25, 26).

## Patentansprüche

1. Babyschlafartikel, umfassend eine flexible Basis (10) mit Abmessungen, die im Wesentlichen den Abmessungen des Babys entsprechen, das aufgenommen werden soll, wobei diese Basis (10) einen Boden (11) und einen Wulst (20) umfasst, der fest mit dem Boden (11) verbunden ist und sich auf mindestens einem Teil des Umfangs der Basis (10) erstreckt, wobei der Wulst (20) mit mindestens einem freien Ende (25) ausgestattet ist, das ausgelegt ist, um auf dem Magen des Babys umgeschlagen zu werden, wobei der Babyschlafartikel eine Decke (50) umfasst, die mit mindestens einem Ende der Basis (10) verbunden ist, die mindestens das freie Ende (25) des Wulsts (20) abdeckt, wobei der Wulst (20) einen Kranz (30) umfasst, der konfiguriert ist, um erwärmt zu werden, um Wärme zu speichern, um sie dann fortschreitend abzugeben, **dadurch gekennzeichnet, dass** er ein Wickeltuch (40) zum Einwickeln des Babys in zentraler Position oder unabhängig von der flexiblen Basis (10) umfasst, das Wickeltuch (40) zum Einwickeln eine verlängerte Form aufweist, deren Breite in Richtung der Enden (42) in einer Querrichtung abnimmt; wobei das Wickeltuch (40) zwei beabstandete Löcher (45, 46) zum Durchgang der Arme des Babys umfasst, die im Wesentlichen in der Querrichtung ausgerichtet sind, und einen in einer Längsrichtung von den Löchern (45, 46) beabstandeten Durchgang (47), der konfiguriert ist, um einen Durchlass für eines der Enden (43, 44) des Wickeltuchs zu bilden.

2. Babyschlafartikel nach Anspruch 1, **dadurch gekennzeichnet, dass** das freie Ende (25) des Wulsts beschwert ist.

3. Babyschlafartikel nach Anspruch 1 oder 2, **dadurch gekennzeichnet, dass** der Heizkranz (30) abnehmbar ist.

4. Babyschlafartikel nach einem der Ansprüche 1 bis 3, **dadurch gekennzeichnet, dass** sich der Heizkranz in das freie Ende (25) des Wulsts erstreckt.

5. Babyschlafartikel nach einem der Ansprüche 1 bis 4, **dadurch gekennzeichnet, dass** der Kranz (30) eine komplementäre Form zum Wulst (20) aufweist und in einer Umhüllung des Wulsts (20) enthalten ist.

6. Babyschlafartikel nach einem der vorhergehenden Ansprüche, **dadurch gekennzeichnet, dass** der Kranz (30) in Kranzabschnitte (32) unterteilt ist.

7. Babyschlafartikel nach einem der vorhergehenden Ansprüche, **dadurch gekennzeichnet, dass** der Kranz ein Trocken- oder Wasserwärmebeutel ist.

8. Babyschlafartikel nach einem der vorhergehenden Ansprüche, **dadurch gekennzeichnet, dass** der Heizkranz (30) Heizelemente enthält, die konfiguriert sind, um Wärme zu speichern und fortschreitend diese Wärme abzugeben, wobei diese Elemente organisch sind, vorzugsweise ausgewählt aus Leinsamen, Reis-, Gerste-Weizenkörnern, Linsen, Traubenkernen, Erbsen, Lupiniensamen, Kichererbsen, Steinen von Obst, getrockneten Pflanzen, Zuckerrohr, anderen Hülsenfrüchten, anderen Getreidekörnern, oder anorganisch, vorzugsweise ausgewählt aus Kugeln oder kleinen Stopfen aus Ton, Silikon, Plastik, Keramik, Glas, Sand oder allen Kombinationen.

9. Babyschlafartikel nach einem der vorhergehenden Ansprüche, **dadurch gekennzeichnet, dass** der Wulst (20) auf seiner gesamten Länge mit einer verschließbaren Öffnung (21) ausgestattet ist.

10. Babyschlafartikel nach einem der vorhergehenden Ansprüche, **dadurch gekennzeichnet, dass** die Decke (50) auf einem Ende der Basis (10) abgelegt ist oder einen mit der verbundenen Basis Sack bildet.

11. Babyschlafartikel nach einem der vorhergehenden Ansprüche, **dadurch gekennzeichnet, dass** die Decke (50) zwei Öffnungen (52) umfasst, die ausgelegt sind, um mit flexiblen Verbindungen (13), die von der Basis (10) ausgehen, zusammenzuwirken.

12. Babyschlafartikel nach Anspruch 1 bis 11, **dadurch gekennzeichnet, dass** die Decke (50) einen umschlagbaren unteren Rand (57) umfasst und erste Befestigungsmittel, die auf oder in der Nähe des Rands angeordnet sind, die mit einer Reihe von komplementären Befestigungsmitteln zusammenwirken, die auf einem Boden der Decke auf der Seite gegenüber der flexiblen Basis (10) und in verschiedenen Abständen des Rands angeordnet sind, um eine Anpassung des Volumens der Decke zu ermöglichen.

13. Babyschlafartikel nach einem der vorhergehenden Ansprüche, **dadurch gekennzeichnet, dass** der Wulst (20) ein zweites freies Ende (26) umfasst, das abgemessen ist, um auf der Basis umgeschlagen werden zu können, um als Erhöhung der Beine des Babys zu dienen.

14. Babyschlafartikel nach Anspruch 13, **dadurch gekennzeichnet, dass** sich der Heizkranz in das zweite freie Ende (26) erstreckt.

15. Babyschlafartikel nach Anspruch 13 oder 14, **dadurch gekennzeichnet, dass** das zweite freie Ende (26) ein abnehmbares Befestigungsmittel umfasst, um es auf dem Boden (11) auf abnehmbare Weise in umgeschlagener Position auf der Basis zu befestigen.

16. Babyschlafartikel nach Anspruch 13, 14 oder 15, **dadurch gekennzeichnet, dass** die Decke (50) konfiguriert ist, um das zweite freie Ende (26) des Wulsts (20) in umgeschlagener Position des zweiten freien Endes (26) abzudecken.

17. Babyschlafartikel nach einem der Ansprüche 13 bis 16, **dadurch gekennzeichnet, dass** das zweite freie Ende (26) mindestens ein erstes abnehmbares Verbindungsmittel umfasst, und die flexible Basis eine Reihe von zweiten zu dem ersten Verbindungsmittel komplementären abnehmbaren Verbindungsmitteln (14, 14a, 14b, 14c, 14d) umfasst; wobei die zweiten Verbindungsmittel auf einer Seite des Bodens (11) der flexiblen Basis (10) und mit Abstand voneinander verteilt sind, um zu ermöglichen, die Höhe der Befestigung des freien Endes (26) auf der flexiblen Basis (10) in Abhängigkeit von der Größe des Babys einzustellen.

18. Babyschlafartikel nach einem der Ansprüche 13 bis 17, **dadurch gekennzeichnet, dass** der Wulst (20) auf dem oberen Teil (11d) und auf den seitlichen Teilen (11b) des Bodens (11) befestigt ist, um zwei freie Enden (25, 26) freizusetzen.

19. Babyschlafartikel nach einem der Ansprüche 13 bis 18, **dadurch gekennzeichnet, dass** mindestens eines der zwei freien Enden ein zu mindestens einer Verbindung des Bodens (11) komplementäres abnehmbares Befestigungsmittel umfasst, um das freie Ende unter den Beinen des Babys zu befestigen, um als Erhöhung der Beine des Babys zu dienen.

20. Artikel nach einem der Ansprüche 13 bis 19, **dadurch gekennzeichnet, dass** die Decke (50) konfiguriert ist, um das zweite freie Ende (26) in der umgeschlagenen Position vollständig abzudecken.

21. Artikel nach Anspruch 20, **dadurch gekennzeichnet, dass** die Decke mindestens eine vordere Abdeckschicht umfasst, die mit der Basis (10) verbunden ist, und die auf den freien Enden (25, 26) umgeschlagen werden kann.

## Claims

1. A bedding article for a baby comprising a soft base (10), with dimensions substantially corresponding to the dimensions of the baby to be received, this base (10) comprising a bottom (11) and an edge roll (20) secured to the bottom (11) and extending over at least part of the periphery of the base (10), the edge roll (20) being provided with at least one free end (25) able to be folded over the stomach of the baby, said bedding article for a baby including a cover (50) connected to at least one end of the base (10) covering at least said free end (25) of the edge roll (20), the edge roll (20) contains a tubular insert (30) configured to be heated so as to accumulate heat and to next emit it gradually, **characterized in that** it includes a cloth (40) for swaddling the baby in the central position or independent from the soft base (10), the swaddling cloth (40) has an elongated shape and the width of which becomes smaller toward the ends (42) in a transverse direction; said cloth (40) comprising two distant holes (45, 46) for the passage of baby's arms substantially aligned in the transverse direction and a passage (47) distant from the holes (45, 46) in a longitudinal direction and configured to form a loop for one of the ends (43, 44) of said cloth (40).

2. The bedding article for a baby according to claim 1, **characterized in that** the free end (25) of the edge roll is ballasted.

3. The bedding article according to claim 1 or 2, **characterized in that** the heating insert (30) is removable.

4. The bedding article for a baby according to any one of claims 1 to 3, **characterized in that** the heating insert extends in the free end (25) of the edge roll.

5. The bedding article for a baby according to any one of claims 1 to 4, **characterized in that** the tubular insert (30) has a shape complementary to the edge roll (20) and is contained in an enclosure of the tubular insert (20).

6. The bedding article for a baby according to any one of the preceding claims, **characterized in that** the tubular insert (30) is subdivided into tubular insert portions (32).

7. The bedding article for a baby according to any one of the preceding claims, **characterized in that** the tubular insert is a dry heating pad or a hot water bottle.

8. The bedding article for a baby according to any one of the preceding claims, **characterized in that** the heating insert (30) contains heating elements configured to store heat and gradually emit this heat; these elements being organic, preferably chosen from grains of linen, grains of rice, barley, wheat, lentils, grape seeds, peas, lupine seeds, chickpeas, fruit cores, dried plants, sugarcane, other dried vegetables, other cereal grains, or inorganic, preferably chosen from beads or small pieces of clay, silicone, plastic, ceramic, glass, sand and any combinations thereof.

9. The bedding article for a baby according to any one of the preceding claims, **characterized in that** the edge roll (20) is provided over its entire length with a closable opening (21).

10. The bedding article for a baby according to any one of the preceding claims, **characterized in that** the cover (50) is positioned at one end of the base (10) or forms a bag connected to the base.

11. The bedding article for a baby according to any one of the preceding claims, **characterized in that** the cover (50) includes two openings (52) able to cooperate with soft ties (13) coming from the base (10).

12. The bedding article for a baby according to claim 1 to 11, **characterized in that** the cover (50) comprises a foldable lower edge (57) and first fastening means arranged on or near said edge cooperating with a series of complementary fastening means arranged on a bottom of said cover on the side opposite the soft base (10) and at different distances from said edge so as to allow an adjustment of the volume of the cover.

13. The bedding article for a baby according to any one of the preceding claims, **characterized in that** the edge roll (20) comprises a second free end (26) that is dimensioned to be able to be folded over on the base to serve as a booster for the legs of the baby.

14. The bedding article for a baby according to claim 13, **characterized in that** the heating insert extends in the second free end (26).

15. The bedding article for a baby according to claim 13 or 14, **characterized in that** the second free end (26) comprises a detachable fastening means for fastening it on the bottom (11) removably in the folded over position on the base.

16. The bedding article for a baby according to claim 13, 14 or 15, **characterized in that** the cover (50) is configured to receive said second free end (26) of the edge roll (20) in the folded over position of said second free end (26).

17. The bedding article for a baby according to any one of claims 13 to 16, **characterized in that** the second free end (26) comprises at least a first removable connection means and the flexible base comprises a series of second removable connection means (14, 14a, 14b, 14c, 14d) that are complementary to the first means; the second means being distributed on one side of the bottom (11) of the flexible base (10) and at a distance from one another so as to make it possible to adjust the height of the fastener of the free end (26) on the soft base (10) as a function of the size of the baby.

18. The bedding article for a baby according to any one of claims 13 to 17, **characterized in that** the edge roll (20) is fastened on the upper part (11d) and on the side parts (11b) of the bottom (11) so as to release two free ends (25, 26).

19. The bedding article for a baby according to any one of claims 13 to 18, **characterized in that** the at least one of the two free ends comprises a detachable fastening means complementary to at least one connection means of the bottom (11) in order to fasten the free end under the legs of the baby to be used to raise the legs of the baby.

20. The article according to any one of claims 13 to 19, **characterized in that** the cover (50) is configured to completely cover the second free end (26) in the folded over position.

21. The article according to claim 20, **characterized in that** the cover comprises at least one front covering layer connected to the base (10) that can be folded over the free ends (25, 26).
